# FASCICULE DE BREVET EUROPEEN

(11) **EP 1 342 913 B1**
(45) Date de publication et mention de la délivrance du brevet: **04.11.2009**
(21) Numéro de dépôt: 03290398.1
(22) Date de dépôt: 18.02.2003
(51) Int. Cl.: F02M 47/02, F02M 59/46, F02M 51/06, F02M 61/16

(54) **Injecteur de carburant**
Brennstoffeinspritzventil
Fuel injector

(30) Priorité: 22.02.2002 FR 0202310
(43) Date de publication de la demande: 10.09.2003
(73) Titulaire: Peugeot Citroën Automobiles SA, 78943 Vélizy-Villacoublay Cedex (FR)
(72) Inventeur: Guillemard, Franck, 94370 Sucy-en-Brie (FR); Ginat, Philippe, 91570 Bievres (FR); Venuti, Nicolas, 91360 Epinay-sur-Orge (FR)
(74) Mandataire: Ménès, Catherine

(56) Documents cités:
- EP-A- 0 994 248
- DE-C- 19 946 827
- US-A- 4 784 102
- US-A- 5 280 773
- US-A- 5 875 764
- US-A- 6 119 952

## Description

La présente invention concerne un injecteur de carburant.

Elle vise, de manière plus spécifique, l'injection d'un carburant délivré à une haute pression, faisant appel à un actionneur de type piézoélectrique.

On connaît, par US-A-6,079,641, un injecteur de carburant comprenant un corps, dans lequel est ménagé un premier passage permettant l'amenée d'un carburant à une haute pression, qui provient par exemple d'une pompe. Ce passage débouche dans un orifice de sortie, réalisé à l'extrémité du corps, alors qu'un autre passage permet le retour du carburant à une plus basse pression, qui est renvoyé vers le réservoir.

Il est par ailleurs prévu un pointeau, qui est monté mobile dans le corps entre deux positions, correspondant respectivement à l'ouverture et à la fermeture de l'orifice de sortie précité. Un actionneur piézoélectrique permet d'amener ce pointeau dans sa position d'ouverture, alors qu'un ressort assure le rappel de ce pointeau dans sa position de fermeture.

Etant donné que l'encombrement de l'actionneur piézoélectrique est nécessairement limité, son déplacement est réduit à quelques dizaines de micromètres. On conçoit ainsi que, pour générer une course suffisante du pointeau, il convient de prévoir une amplification entre les mouvements respectifs de l'actionneur et du pointeau.

Selon l'enseignement de ce document américain, une telle amplification est réalisée par l'intermédiaire d'une valve hydraulique, qui pilote le remplissage ou le vidage d'une chambre hydraulique de commande, dans laquelle coulisse le pointeau.

Cet injecteur de type connu présente cependant certains inconvénients.

En effet, il est d'une structure relativement complexe, étant donné qu'il fait appel à un nombre élevé d'éléments constitutifs.

Par ailleurs, en service, quatre forces différentes agissent sur le pointeau de l'injecteur. Par conséquent, un déplacement précis de ce pointeau est relativement délicat à mettre en oeuvre.

US-A-6 119 952 décrit toutes les caractéristiques du préambule de la revendication 1 annexée. Cependant, ce document ne prévoit pas un mode de remplissage particulier de la chambre hydraulique d'amplification, à laquelle il est fait appel.

L'invention se propose de remédier aux différents inconvénients de l'art antérieur évoqués ci-dessus.

A cet effet, elle a pour objet un injecteur de carburant selon la revendication 1 annexée.

L'invention sera mieux comprise à la lecture de la description qui va suivre, donnée uniquement à titre d'exemple non limitatif, et faite en se référant aux dessins annexés, dans lesquels :
- la figure 1 est une vue schématique de face, illustrant un injecteur de carburant conforme à l'invention, dans la position de fermeture de son pointeau ; et
- la figure 2 est une vue schématique de côté, illustrant l'injecteur de carburant de la figure 1, dans la position d'ouverture de son pointeau.

L'injecteur de carburant 2, représenté sur les figures, comprend un corps 4 dans lequel est ménagé, de façon connue, un premier passage 6.

Ce dernier débouche, d'une part, dans une ouverture latérale 8, mise en communication avec une source de carburant à haute pression, telle qu'une pompe. Ce passage 6 débouche également, au niveau d'une extrémité axiale de l'injecteur, dans un orifice de sortie 10, ce qui permet d'injecter le carburant dans une chambre de combustion, non représentée.

Un pointeau 12 est monté de façon mobile par rapport au corps 4, entre des positions respectives de fermeture de l'orifice 10 (figure 1) et d'ouverture de cet orifice (figure 2). De façon plus précise, le pointeau possède une extrémité amincie, ou nez 14, qui obture l'orifice 10 dans la position précitée de fermeture.

Ce pointeau 12 est également pourvu d'une collerette 16, contre laquelle prend appui une première extrémité d'un ressort 18. L'autre extrémité de ce ressort 18 se trouve en appui contre une surface de portée 20, appartenant à un élément annulaire 22, fixe par rapport au corps 4.

Un organe mobile cylindrique 24, qui est solidaire du pointeau à son extrémité opposée au nez 14, est libre de coulisser par rapport à la paroi intérieure de cet élément fixe 22.

L'injecteur 2 comporte également un actionneur piézoélectrique 26, de type connu en soi, qui est prévu à l'opposé du nez 14. Cet actionneur 26 est solidaire d'un second organe mobile 28, qui peut coulisser par rapport à un second élément fixe 30, également de forme annulaire.

Il convient de noter que la surface 28' de l'organe mobile 28, solidaire de l'actionneur, possède une section sensiblement supérieure à celle de la surface en regard 24' appartenant à l'organe mobile 24, solidaire du pointeau 12. Le rapport entre ces sections est d'au moins 4, de préférence d'au moins 5.

Ces surfaces 24' et 28' délimitent, avec les surfaces en regard 22' et 30' des éléments fixes 22 et 30, une chambre hydraulique 32. Cette dernière est bordée latéralement par deux parois, dans lesquelles sont ménagés deux ajutages calibrés 34, 36.

Le premier 34 de ces ajutages est mis en communication avec le passage haute pression 6, alors que le second 36 de ces ajutages est en communication avec un autre passage 38, ménagé dans le corps. De façon connue, ce second passage 38, qui permet le transport du carburant à plus basse pression, débouche dans un orifice 40, mis en communication avec le réservoir du véhicule, qui n'est pas représenté.

Il est à noter que la section de passage de l'ajutage haute pression 34 est sensiblement supérieure à celle de l'ajutage basse pression 36. Le rapport entre ces sections est d'au moins 10, de préférence d'au moins 100.

On notera que l'ajutage basse pression peut également être réalisé par le choix du jeu et de la longueur de guidage entre l'organe mobile 28 et l'élément fixe 30. De même, l'ajutage haute pression peut également être réalisé par le choix du jeu et de la longueur de guidage entre l'organe mobile 24 et l'élément fixe 22.

Le fonctionnement de l'injecteur décrit ci-dessus, lors de sa phase de mise en route, ainsi que de ses utilisations statique et dynamique, va être explicité dans ce qui suit.

Lors de la mise en route, si la montée en pression du rail d'alimentation est réalisée de façon brutale, la pression s'exerçant sur le nez 14 du pointeau est supérieure à celle de la chambre hydraulique 32, qui connaît une montée en pression plus lente, étant donnée la présence de l'ajutage 34. Sans précaution particulière, ce phénomène est susceptible de provoquer un faible déplacement du pointeau, vers la gauche sur les figures, ce qui le conduit à quitter sa position de fermeture.

Dans ces conditions, il est avantageux d'exercer une action de compression de la chambre hydraulique 32, par commande de l'actionneur piézoélectrique 26. En d'autres termes, cet actionneur, ainsi que l'organe mobile 30, sont déplacés vers la droite, en regardant la figure 1, ce qui permet de maintenir le nez 14 dans sa position de fermeture de l'orifice 10.

Dans cette optique, la force de compression exercée par l'actionneur 26 s'accompagne de celle du ressort de rappel 18, qui repousse le nez 14 vers la droite. Elle doit cependant être suffisamment faible, pour maintenir en dépression la chambre hydraulique 32, afin de continuer le remplissage de cette dernière.

Il convient cependant de noter que, de façon générale, la mise en pression du rail est suffisamment lente pour assurer un remplissage progressif de la chambre 32. L'occurrence du problème exposé ci-dessus est donc relativement limitée.

En fonctionnement statique, en l'absence de pression dans l'injecteur, le pointeau est maintenu dans sa position de la figure 1, sous l'action du ressort de rappel 18. Les caractéristiques de ce dernier sont telles qu'il n'autorise pas l'ouverture du pointeau au-dessous d'une pression déterminée régnant dans la chambre de combustion.

Lorsque l'injecteur est alimenté en haute pression, la chambre hydraulique 32 atteint progressivement cette haute pression, par passage du fluide au travers de l'ajutage calibré 34. De la sorte, le pointeau 12 est soumis à cette haute pression, à la fois au niveau de son nez 14 et de la surface 24' de l'organe mobile 24.

De façon avantageuse, les dimensions des différentes surfaces d'action de la pression sur le pointeau, ainsi que celles des ajutages calibrés, sont calculées de sorte que le pointeau 12 reste dans sa position de fermeture, quelle que soit la pression d'alimentation de l'injecteur.

D'autre part, il convient de noter que, lorsque la chambre hydraulique 32 monte en pression, le cristal piézoélectrique 26 est repoussé vers la gauche par l'organe mobile 28. De la sorte, ce cristal se trouve soumis à un effort de tarage permanent, proportionnel à la valeur de la haute pression régnant dans l'injecteur.

Lorsqu'on désire déplacer le pointeau vers sa position d'ouverture, illustrée à la figure 2, on applique une tension électrique à l'actionneur piézoélectrique 26. Ceci induit donc un déplacement de cet actionneur 26 vers la gauche, selon la flèche f, accompagné d'un mouvement correspondant de l'organe mobile 28.

Il se crée alors une dépression à l'intérieur de la chambre 32, qui provoque elle-même un déplacement vers la gauche, selon la flèche F, de l'organe mobile 24 et du pointeau 12. Etant donné que la section de la surface 24' est sensiblement inférieure à celle de la surface 28', le déplacement D du pointeau 12 est nettement supérieur à celui d de l'organe piézoélectrique.

La chambre hydraulique 32 assure ainsi une fonction d'amplification du mouvement. En outre, le cristal piézoélectrique 26 possède une action directe sur le pointeau 12, en ce sens qu'il commande directement la course de celui-ci, par l'intermédiaire de l'amplification hydraulique permise par la chambre 32.

Pour fermer l'injecteur, il suffit d'annuler (ou de diminuer) la tension appliquée à l'actionneur 26 : celui-ci se déplace alors vers la droite, en regardant les figures, ce qui crée une surpression dans la chambre 32, cette surpression entraînant le déplacement vers la droite du pointeau 12.

On notera cependant que la dépression créée dans la chambre 32, par le déplacement de l'actionneur 26, n'est pas de nature permanente, du fait de la présence des fuites calibrées 34, 36. Par ailleurs, il convient de noter que ces dernières permettent de purger d'éventuelles poches gazeuses, susceptibles de se former dans la chambre 32.

Par conséquent, lorsque le pointeau 12 se trouve en position d'ouverture (figure 2), il revient lentement dans sa position de fermeture, avec une constante de temps qui est principalement fonction du débit provenant de l'ouverture haute pression 8. Une fois le pointeau revenu dans sa position de fermeture (figure 1), la pression de la chambré hydraulique 32 remonte, avec une constante de temps donnée par le débit provenant de l'ouverture haute pression 8.

Les fuites hydrauliques 34, 36 sont telles que la constante de temps de remplissage de la chambre 32 est bien plus élevée que le temps nécessaire pour amener le pointeau 12 dans sa position d'ouverture. Par conséquent, l'amplification de mouvement, autorisée par cette chambre hydraulique 32, s'accompagne d'un effet de type passe-haut parasite.

Ainsi, la nature du mouvement du pointeau 12 dépend de la façon dont on applique la tension à l'actionneur 26.

Lorsque cette tension est appliquée de manière rapide, le mouvement du pointeau est complet alors que, quand cette tension est appliquée de façon lente, le mouvement du pointeau peut être seulement partiel, voire inexistant. En effet, dans cette dernière hypothèse, la dépression créée dans la chambre 32 a tendance à être compensée par l'arrivée de liquide, via l'ajutage 34.

La levée du pointeau, à savoir la distance séparant son nez 14 de l'orifice 10, a tendance à diminuer au cours du temps. Ce phénomène peut être compensé par une commande spécifique du cristal piézoélectrique. Cependant, si cette levée est réalisée de manière à saturer la perméabilité du nez de l'injecteur, une telle correction n'est pas nécessaire.

Par ailleurs, lors du retour en position fermée du pointeau, la tension à appliquer au cristal piézoélectrique est inférieure à la tension de la commande de l'ouverture. Ce phénomène doit être pris en compte par le système de commande électronique du cristal piézoélectrique. Ce système de commande est, de plus, susceptible de gérer le retour en position fermée du pointeau de manière à réduire sa vitesse d'impact sur son siège.

En outre, la levée du pointeau peut être contrôlée moyennant un contrôle correspondant de la tension appliquée au cristal piézoélectrique 26. Ceci autorise donc des valeurs variables de levée, dans la mesure où les effets parasites, tels que résonance, fuite et hystérésis, sont convenablement compensés par la commande électronique.

Il convient de rappeler que, par nature, le cristal piézoélectrique 26 est beaucoup plus fragile en traction qu'en compression. Dans cet injecteur 2, ce cristal se trouve ainsi préchargé hydrauliquement par la pression d'alimentation, puis travaille ensuite uniquement en compression au voisinage de cette précontrainte. Etant donné que la pression hydraulique qui comprime ce cristal est faible par rapport à la résistance à la compression de ce dernier, l'actionneur 26 fonctionne en permanence dans sa zone de sécurité.

Il est à noter que, lorsqu'un injecteur se trouve mis en service, la pression hydraulique à l'intérieur de la chambre 32 induit un déplacement de charge électrique du cristal 26, qui se comporte alors comme un capteur. Une telle information peut avantageusement être utilisée par le système de commande électronique, afin d'évaluer des variations rapides de la pression hydraulique.

On notera encore ici qu'en fonctionnement, la pression hydraulique de la source est amenée à changer. Le cristal piézoélectrique 26 peut aussi dans ces moments-là servir de capteur dans ses phases inactives, c'est-à-dire lorsque la pression de la chambre 32 est égale à la pression issue de la source.

L'invention permet de réaliser les objectifs précédemment mentionnés.

En effet, étant donné que la course du pointeau est commandée directement par l'actionneur piézoélectrique, un déplacement précis de ce pointeau peut être obtenu, de façon plus aisée que dans l'art antérieur.

Par ailleurs, l'injecteur de l'invention est de conception simple, puisqu'il fait intervenir un nombre restreint d'éléments constitutifs.

En outre, l'utilisation du cristal piézoélectrique permet de générer des ondes, qui peuvent être transmises au nez du pointeau, soit de façon hydraulique, soit par l'intermédiaire de la matière même de l'injecteur.

Ainsi, les vibrations haute fréquence, transmises par le fluide, sont susceptibles d'assurer une atomisation de celui-ci, en produisant des ondes capillaires aux interfaces entre le fluide et la matière.

De plus, les vibrations transmises par la matière, depuis le corps jusqu'au nez du pointeau, induisent un effet de décrassage, qui évite tout colmatage des buses par les particules de carbone de la combustion.

## Revendications

1. Injecteur de carburant (2), comprenant un corps (4) muni d'une ouverture (8) en communication avec une source de carburant sous pression, d'un orifice d'injection (10) et d'un orifice (40) en communication avec un réservoir de carburant à basse pression, un pointeau (12) mobile par rapport au corps, entre des positions de fermeture (figure 1) et d'ouverture (figure 2) de cet orifice, un actionneur piézoélectrique (26) susceptible d'amener le pointeau (12) dans sa position d'ouverture, des moyens de rappel, notamment élastiques (18), aptes à ramener le pointeau (12) dans sa position de fermeture, ainsi que des moyens d'amplification du mouvement dudit actionneur (26), permettant de déplacer le pointeau selon une course supérieure à celle de cet actionneur, ces moyens d'amplification comprenant une chambre hydraulique d'amplification (32), qui est fermée au moins partiellement par une première surface (24') appartenant à un premier organe mobile (24), solidaire du pointeau (12), ainsi que par une seconde surface (28') appartenant à un second organe mobile (28), solidaire de l'actionneur piézoélectrique, les première et seconde surfaces (24', 28') étant disposées mutuellement en regard et la première surface (24'), solidaire du pointeau (12), présentant une section sensiblement inférieure à celle de la seconde surface (28') solidaire de l'actionneur (26), la chambre hydraulique (32) d'amplification du mouvement étant mise en communication, par un premier ajutage calibré (34), avec un passage (6) pour l'acheminement du carburant de l'ouverture (8) à l'orifice d'injection (10), **caractérisé en ce que** la chambre hydraulique (32) est mise en communication, par un second ajutage (36), avec un passage (38) apte à transporter le carburant vers le réservoir de carburant à basse pression, et **en ce que** le premier ajutage (34) possède une section de passage sensiblement supérieure à celle du second ajutage (36).

2. Injecteur selon la revendication 1, **caractérisé en ce que** les premier et second organes mobiles (24, 28) sont cylindriques, et sont en particulier coaxiaux.

3. Injecteur selon l'une quelconque des revendications précédentes, **caractérisé en ce que** la chambre hydraulique d'amplification (32) est également délimitée par des première et seconde surfaces supplémentaires (22', 30'), appartenant à des premier et second éléments fixes (22, 30) par rapport au corps (4), les premier et second organes mobiles (24, 28) étant aptes à coulisser respectivement par rapport à des parois intérieures desdits éléments fixes.

4. Injecteur selon la revendication 3, **caractérisé en ce que** les moyens de rappel comprennent un ressort (18), qui se trouve en appui contre une portée (20) du premier élément fixe (22), opposée à la première surface supplémentaire (22').

5. Injecteur selon l'une des revendications précédentes, **caractérisé en ce que** les ajutages (34, 36) sont ménagés dans des parois de la chambre (32) qui s'étendent sensiblement perpendiculairement aux surfaces (24', 28') des organes mobiles (24, 28).

## Claims

1. Fuel injector (2) comprising a body (4) equipped with an opening (8) in communication with a source of pressurized fuel, with an injection orifice (10) and with an orifice (40) in communication with a tank of fuel at low pressure, a needle (12) able to move with respect to the body, between positions in which this orifice is closed (Figure 1) and open (Figure 2), a piezo electric actuator (26) capable of bringing the needle (12) into its open position, return means, particularly elastic return means (18), able to return the needle (12) to its closed position, and means of amplifying the movement of the said actuator (26) allowing the needle to be moved over a travel greater than that of this actuator, these amplifying means comprising a hydraulic amplification chamber (32) which is at least partially closed by a first surface (24') belonging to a first moving member (24) secured to the needle (12), and by a second surface (28') belonging to a second moving member (28) secured to the piezo electric actuator, the first and second surfaces (24', 28') being positioned facing one another and the first surface (24') secured to the needle (12) having a cross section appreciably smaller than that of the second surface (28') secured to the actuator (26), the hydraulic movement amplifying chamber (32) being placed in communication, via a first calibrated nozzle (34), with a passage (6) for conveying fuel from the opening (8) to the injection orifice (10), **characterized in that** the hydraulic chamber (32) is placed in communication via a second nozzle (36) with a passage (38) able to transport the fuel to the low pressure fuel tank, and **in that** the first nozzle (34) has a passage cross section appreciably greater than that of the second nozzle (36).

2. Injector according to Claim 1, **characterized in that** the first and second moving members (24, 28) are cylindrical and in particular are coaxial.

3. Injector according to either one of the preceding claims, **characterized in that** the hydraulic amplifying chamber (32) is also delimited by first and second additional surfaces (22', 30') belonging to first and second elements (22, 30) that are fixed relative to the body (4), the first and second moving members (24, 28) being able to slide respectively with respect to interior walls of said fixed elements.

4. Injector according to Claim 3, **characterized in that** the return means comprise a spring (18) which rests against a bearing surface (20) of the first fixed element (22), opposite the first additional surface (22').

5. Injector according to one of the preceding claims, **characterized in that** the nozzles (34, 36) are formed in walls of the chamber (32) which run substantially perpendicular to the surfaces (24', 28') of the moving members (24, 28).

## Patentansprüche

1. Kraftstoffeinspritzventil (2), das einen Körper (4), der mit einer Öffnung (8), die mit einer Druckkraftstoffquelle verbunden ist, mit einer Einspritzöffnung (10) und mit einer Öffnung (40) versehen ist, die mit einem Niederdruckkraftstofftank verbunden ist, ein bezüglich des Körpers zwischen einer Schließstellung (Figur 1) und einer Öffnungsstellung (Figur 2) dieser Öffnung bewegliches Nadelventil (12), ein piezoelektrisches Stellglied (26), das das Nadelventil (12) in seine Öffnungsstellung bringen kann, insbesondere elastische Rückstelleinrichtungen (18), die das Nadelventil (12) in seine Schließstellung zurückbringen können, sowie Einrichtungen zur Verstärkung der Bewegung des Stellglieds (26) enthält, die es ermöglichen, das Nadelventil gemäß einem größeren Hub als derjenige dieses Stellglieds zu verschieben, wobei diese Verstärkungseinrichtungen eine hydraulische Verstärkungskammer (32) enthalten, die zumindest teilweise von einer ersten Fläche (24'), die zu einem ersten beweglichen Organ (24) gehört, das mit dem Nadelventil (12) fest verbunden ist, sowie von einer zweiten Fläche (28') verschlossen wird, die zu einem zweiten beweglichen Organ (28) gehört, das mit dem piezoelektrischen Stellglied fest verbunden ist, wobei die erste und die zweite Fläche (24', 28') einander gegenüber angeordnet sind, und die mit dem Nadelventil (12) fest verbundene erste Fläche (24') einen Querschnitt aufweist, der deutlich geringer ist als derjenige der mit dem Stellglied (26) fest verbundenen zweiten Fläche (28'), wobei die hydraulische Kammer (32) zur Verstärkung der Bewegung über eine erste kalibrierte Düse (34) mit einem Durchgang (6) für die Beförderung des Kraftstoffs von der Öffnung (8) zur Einspritzöffnung (10) verbunden ist, **dadurch gekennzeichnet, dass** die hydraulische Kammer (32) von einer zweiten Düse (36) mit einem Durchgang (38) verbunden wird, der den Kraftstoff zum Niedrigdruckkraftstofftank transportieren kann, und dass die erste Düse (34) einen deutlich größeren Durchgangsquerschnitt als derjenige der zweiten Düse (36) besitzt.

2. Einspritzventil nach Anspruch 1, **dadurch gekennzeichnet, dass** das erste und das zweite bewegliche Organ (24, 28) zylindrisch und insbesondere koaxial sind.

3. Einspritzventil nach einem der vorhergehenden Ansprüche, **dadurch gekennzeichnet, dass** die hydraulische Verstärkungskammer (32) ebenfalls von einer ersten und einer zweiten zusätzlichen Fläche (22', 30') begrenzt wird, die zu einem ersten und einem zweiten Element (22, 30) gehören, die bezüglich des Körpers (4) fest sind, wobei das erste und das zweite bewegliche Organ (24, 28) jeweils bezüglich von Innenwänden der festen Elemente gleiten können.

4. Einspritzventil nach Anspruch 3, **dadurch gekennzeichnet, dass** die Rückstelleinrichtungen eine Feder (18) enthalten, die sich gegen eine Auflagefläche (20) des ersten festen Elements (22) entgegengesetzt zur ersten zusätzlichen Fläche (22') abstützt.

5. Einspritzventil nach einem der vorhergehenden Ansprüche, **dadurch gekennzeichnet, dass** die Düsen (34, 36) in Wänden der Kammer (32) ausgebildet sind, die sich im Wesentlichen lotrecht zu den Flächen (24', 28') der beweglichen Organe (24, 28) erstrecken.
